# EUROPÄISCHE PATENTANMELDUNG

(11) **EP 4 786 096 A1**
(43) Veröffentlichungstag der Anmeldung: **05.08.2026**
(21) Anmeldenummer: 25155767.4
(22) Anmeldetag: 04.02.2025
(51) Int. Cl.: B24B 7/00, B24B 7/06, B24B 21/00, B24B 21/20, B24B 55/00, B24B 21/12

(54) **SCHLEIFBANDAGGREGAT UND SCHLEIFBANDMASCHINE ZUR BEIDSEITIGEN BLECHBEARBEITUNG**

(71) Anmelder: ARKU Maschinenbau GmbH, 76532 Baden-Baden (DE)
(72) Erfinder: Burtscher, Jacques, 67480 Rountzenheim-Auenheim (FR); Volz, Daniel, 76187 Karlsruhe (DE)
(74) Vertreter: Durm Patentanwälte PartG mbB

(57) **Zusammenfassung**

Die vorliegende Erfindung betrifft ein Schleifbandaggregat (16, 16a, 16b) für eine Blechbearbeitungsmaschine (10) mit Durchlaufbetrieb, mit: einem Schleifband (36) zum Schleifen eines die Blechbearbeitungsmaschine durchlaufenden Werkstücks (18); einer Kontaktwalze (38) zum Kontaktieren des Schleifbands mit dem Werkstück in einem Bearbeitungsbereich (42) und zum Umlenken des Schleifbands, wobei eine Drehachse der Kontaktwalze im Wesentlichen quer zu einer Durchlaufrichtung (17) des Werkstücks ausgerichtet ist; und zwei Umlenkrollen (40a, 40b) zum Umlenken des Schleifbands außer-halb des Bearbeitungsbereichs, wobei Drehachsen der Umlenkrollen im Wesentlichen quer zur Durchlaufrichtung ausgerichtet sind. Die vorliegende Erfindung betrifft weiterhin eine Blechbearbeitungsmaschine (10).

## Beschreibung

Die vorliegende Erfindung betrifft ein Schleifbandaggregat für eine Blechbearbeitungsmaschine mit Durchlaufbetrieb sowie eine Blechbearbeitungsmaschine.

Beim Schneiden und Stanzen von Teilen aus Stahlblech bilden sich an den Schnittkanten und den Rändern von Löchern und Ausnehmungen störende Grate, die an der Ober- bzw. Unterseite des Stahlblechs überstehen. Insbesondere bei Teilen, die aus mehreren Zentimetern dickem Stahlblech hergestellt sind, bedarf es größeren technischen Aufwands, diese zu entgraten, also die Kanten zu verrunden und die Oberfläche abzuschleifen.

In EP 4 015 147 A1 wird eine Maschine zum Bearbeiten von Blechteilen offenbart. Die Maschine umfasst ein Maschinengestell, ein Transportband zum Transportieren des zu bearbeitenden Blechteils in horizontaler Richtung sowie eine Mehrzahl von Bearbeitungseinheiten, die entlang des Transportbands hintereinander angeordnet sind. Die Bearbeitungseinheiten umfassen ein Bürstenaggregat mit Schleifbürsten, ein erstes Schleifbandaggregat und ein zweites Schleifbandaggregat. Die Schleifbandaggregate sind in Hilfsrahmen montiert, welche in vertikaler Richtung gegenüber dem Maschinengestell verfahrbar sind.

Zwischen Maschinengestell und Hilfsrahmen sind Einstellvorrichtungen angeordnet. Auch das Bürstenaggregat ist in vertikaler Richtung verfahrbar gelagert, sodass die verschiedenartigen Bearbeitungseinheiten getrennt voneinander einstellbar sind, um eine abgestufte Bearbeitung von Werkstücken in einem Durchlauf zu ermöglichen.

Eine effiziente Entgratung ermöglichen dabei sogenannte Breitbandaggregate. Bei diesen werden Endlos-Schleifbänder mit einer Länge von beispielsweise zwei oder drei Metern über Umlenkrollen geführt. Je nach Breite des Schleifbands können auch großflächige Blechteile geschliffen bzw. entgratet werden. Längere Endlos-Schleifbänder bzw. Endlos-Breitbänder weisen dabei eine längere Lebensdauer auf. Im Vergleich zu kürzeren Schleifbändern haben sie jedoch oft den Nachteil, dass der entsprechende Aufbau des Schleifbandaggregats aufwändiger bzw. voluminöser ist. In anderen Worten erfordern längere Schleifbänder also einen größeren Bauraum, insbesondere in einer Richtung senkrecht zu einer Durchlaufebene der Werkstücke. Zudem ist es erforderlich, dass das Schleifband beim Betrieb auf ausreichender Spannung gehalten wird sowie das Oszillieren des Schleifbands bzw. das Herauslaufen des Schleifbands verhindert wird. Notwendig bzw. vorteilhaft ist zuletzt eine Gewährleistung einer möglichst konstanten Arbeitshöhe, um eine effiziente Be- und Entladung von Werkstücken zu ermöglichen.

Blechbearbeitungsmaschinen des Stands der Technik sind aufgrund dieser Eigenschaften bzw. Vorgaben von Schleifbandaggregaten nur mit einem oder mehreren Schleifbandaggregaten für die Oberseite des zu bearbeitenden Werkstücks ausgestattet. Das Schleifbandaggregat ist also im oberen Teil der Blechbearbeitungsmaschine angeordnet und ermöglicht ein Schleifen der Oberseite des Blechteils beim Durchlaufen der Blechbearbeitungsmaschine. Im Vergleich zu einer beidseitigen Bearbeitung des Blechteils von oben und unten ergeben sich hieraus oft Effizienznachteile, da die Blechbearbeitungsmaschinen oft zweimal durchlaufen werden und die Werkstücke gewendet werden müssen. Bei einer Maschine mit mehreren verketteten Bearbeitungseinheiten, wie beispielsweise mehreren Schleifbandaggregaten und/oder Bürstenaggregaten mit Schleifbürsten, kann dies zu Effizienznachteilen führen.

Vor diesem Hintergrund ist es Aufgabe der vorliegenden Erfindung, eine beidseitige Blechbearbeitung mittels eines Schleifbandaggregats zu ermöglichen. Insbesondere soll ein kompakt bauendes Schleifbandaggregat bereitgestellt werden, bei dem eine Oszillation des Schleifbands weitgehend vermieden wird sowie auch einem Auslaufen des Schleifbands entgegengewirkt wird. Es soll eine Blechbearbeitungsmaschine bereitgestellt werden, die im Vergleich zum Stand der Technik eine effizientere Bearbeitung von Blechteilen und insbesondere ein effizientes Entgraten im Durchlaufbetrieb ermöglicht. Zuletzt soll ein kosteneffizienter Betrieb ermöglicht werden, auch im Hinblick auf die Verwendung von relativ langen Endlos-Schleifbändern.

Zum Lösen dieser Aufgabe betrifft die vorliegende Erfindung in einem ersten Aspekt ein Schleifbandaggregat für eine Blechbearbeitungsmaschine mit Durchlaufbetrieb, mit:
- einem Schleifband zum Schleifen eines die Blechbearbeitungsmaschine durchlaufenden Werkstücks;
- einer Kontaktwalze zum Kontaktieren des Schleifbands mit dem Werkstück in einem Bearbeitungsbereich und zum Umlenken des Schleifbands, wobei eine Drehachse der Kontaktwalze im Wesentlichen quer zu einer Durchlaufrichtung des Werkstücks ausgerichtet ist; und
- zwei Umlenkrollen zum Umlenken des Schleifbands außerhalb des Bearbeitungsbereichs, wobei Drehachsen der Umlenkrollen im Wesentlichen quer zur Durchlaufrichtung ausgerichtet sind.

In einem zweiten Aspekt betrifft die vorliegende Erfindung ein Schleifbandaggregat für eine Blechbearbeitungsmaschine mit Durchlaufbetrieb, mit:
- einem Schleifband zum Schleifen eines die Blechbearbeitungsmaschine durchlaufenden Werkstücks;
- einer Kontaktwalze zum Kontaktieren des Schleifbands mit dem Werkstück in einem Bearbeitungsbereich und zum Umlenken des Schleifbands, wobei eine Drehachse der Kontaktwalze im Wesentlichen quer zu einer Durchlaufrichtung des Werkstücks ausgerichtet ist;
- einer Umlenkrolle zum Umlenken des Schleifbands außerhalb des Bearbeitungsbereichs, wobei eine Drehachse der Umlenkrolle im Wesentlichen quer zur Durchlaufrichtung ausgerichtet ist;
- einem ersten und einem zweiten Träger, die im Wesentlichen quer zur Durchlaufrichtung ausgerichtet sind, wobei der erste Träger in festgelegtem Abstand mit einer Lagerung der Umlenkrolle beidseitig verbunden ist, der zweite Träger in festgelegtem Abstand mit einer Lagerung der Kontaktwalze beidseitig verbunden ist und ein Abstand zwischen dem ersten und dem zweiten Träger veränderbar ist;
- einer Spannungseinheit zum Einstellen des Abstands zwischen dem ersten und dem zweiten Träger, um eine Spannung des Schleifbands anzupassen, wobei die Spannungseinheit zwei Aktoren umfasst, die jeweils im Bereich von Enden der zwei Träger angeordnet sind, vorzugsweise jeweils teilweise zwischen den zwei Trägern;
- einem Rotationsträger, der zwischen dem zweiten Träger und der Kontaktwalze angeordnet ist und mit dem zweiten Träger um eine senkrecht zur Durchlaufrichtung verlaufende Zentralachse drehbar verbunden ist; und
- einer Oszillationseinheit zum Ändern eines Winkels zwischen dem zweiten Träger und dem Rotationsträger, um einer Oszillation und/oder einem Herausgleiten des Schleifbands entgegenzuwirken.

In einem weiteren Aspekt betrifft die vorliegende Erfindung einer Blechbearbeitungsmaschine, mit:
- einem Maschinengestell,
- einem Fördermittel zum Fördern von Werkstücken durch die Blechbearbeitungsmaschine entlang der Durchlaufrichtung in einer Durchlaufebene von einem Aufgabebereich zu einem Ausgabebereich; und
- einem an dem Maschinengestell gelagerten Schleifbandaggregat wie zuvor beschrieben.

Bevorzugte Ausgestaltungen der Erfindung werden in den abhängigen Ansprüchen beschrieben. Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Insbesondere kann die Blechbearbeitungsmaschine entsprechend der für das Schleifbandaggregat in den abhängigen Ansprüchen beschriebenen Ausgestaltungen ausgeführt sein.

Das Schleifbandaggregat umfasst ein Schleifband, insbesondere ein (austauschbares) Endlos-Breitband. Das Schleifband wird über eine Kontaktwalze geführt, die zum Kontaktieren des Schleifbands mit dem Werkstück ausgebildet ist. Das Werkstück (insbesondere Blechteil) wird an der Kontaktwalze vorbeigeführt und kommt im Bereich der Kontaktwalze mit dem Schleifband in Kontakt. Das Schleifband wird über die Kontaktwalze beim Kontakt mit dem Werkstück umgelenkt. Der Bearbeitungsbereich entspricht insoweit einem Bereich in unmittelbarer Umgebung der Kontaktwalze in Radialrichtung der Kontaktwalze hin zu einer Durchlaufebene des Werkstücks. Die Kontaktwalze ist dabei insbesondere quer zur Durchlaufrichtung des Werkstücks ausgerichtet, sodass alle Bereiche der zu bearbeitenden Oberfläche des Werkstücks in Kontakt mit dem Schleifband kommen. Die Ausrichtung der Drehachse kann dabei geringfügig abweichen, beispielsweise in Spezialanwendungen, in denen spezielle Schliffmuster erzeugt werden sollen, oder um einem Oszillieren bzw. einem Auslaufen des Schleifbands entgegenzuwirken.

Das Schleifband wird zudem über die zwei Umlenkrollen umgelenkt, die im Wesentlichen ebenfalls quer zur Durchlaufrichtung des Werkstücks durch die Blechbearbeitungsmaschine und (im Wesentlichen) parallel zur Kontaktwalze angeordnet sind. Die Umlenkrollen liegen außerhalb des Bearbeitungsbereichs und insoweit sozusagen auf einer der Kontaktwalze gegenüberliegenden Seite. Das Schleifband wird auf der einen Seite (auf der Seite des Kontakts mit dem Werkstück) über die Kontaktwalze umgelenkt und auf der anderen Seite über zwei Umlenkrollen.

Bisherige Ansätze für Schleifbandaggregate sehen zumeist lediglich die Verwendung einer einzelnen Umlenkrolle vor. Im Vergleich dazu ermöglicht der erfindungsgemäße Aufbau eine kompaktere Bauweise des Schleifbandaggregats. Dadurch, dass die beiden Umlenkrollen voneinander in Radialrichtung beabstandet angeordnet sein können, kann in einem geringeren Bauraum ein Umlenken eines vergleichsweise langen Endlos-Breitbands erfolgen. Eine beidseitige Bearbeitung von Werkstücken (die üblicherweise im Wesentlichen flächig ausgebildet sind) wird ermöglicht. Sowohl oberhalb als auch unterhalb einer Durchlaufebene der Werkstücke kann ein Schleifbandaggregat angeordnet sein. Dadurch, dass Werkstücke gleichzeitig von beiden Seiten bzw. von oben und unten bearbeitet werden können, kann ein Effizienzgewinn in der Bearbeitung erreicht werden. Zudem kann eine gleichmäßigere Bearbeitung bei geringerem Handhabungsaufwand bzw. manuellem Aufwand für einen Maschinenbediener erreicht werden.

Gemäß dem zweiten Aspekt der vorliegenden Erfindung ist lediglich eine einzelne Umlenkrolle vorgesehen, deren Drehachse im Wesentlichen quer zur Durchlaufrichtung ausgerichtet ist. Das Schleifbandaggregat umfasst einen ersten Träger und einen zweiten Träger, die ebenfalls im Wesentlichen quer zur Durchlaufrichtung ausgerichtet sind. Dabei ist der erste Träger im festgelegten Abstand mit einer Lagerung der Umlenkrolle beidseitig, also insbesondere an beiden axialen Enden der Umlenkrolle, verbunden. Zudem ist der zweite Träger in festgelegtem Abstand mit einer Lagerung der Kontaktwalze beidseitig verbunden. Der Abstand zwischen dem ersten Träger und dem zweiten Träger ist veränderbar. Der Abstand bezieht sich hierbei insbesondere auf den Abstand senkrecht zur Durchlaufebene. Durch die Veränderung des Abstands senkrecht zur Durchlaufebene kann eine Anpassung der Spannung des Schleifbands erfolgen. Diese Anpassung der Bandspannung wird mittels einer Spannungseinheit vorgenommen, die zum Einstellen des Abstands ausgebildet ist. Die Spannungseinheit umfasst zwei Aktoren, die in Bereichen von Enden der zwei Träger angeordnet sind. Insbesondere können die Aktoren zwischen dem ersten Träger und dem zweiten Träger angeordnet sein. Zudem umfasst das Schleifbandaggregat in der zweiten Ausführungsform einen Rotationsträger zwischen dem zweiten Träger und der Kontaktwalze. Der Rotationsträger ist mit dem zweiten Träger um eine senkrecht zur Durchlaufrichtung verlaufende Zentralachse drehbar verbunden. Über eine Oszillationseinheit des Schleifbandaggregats kann ein Winkel zwischen dem ersten Träger und dem Rotationsträger geändert werden, um so einer Oszillation und/oder einem herausgleitenden Schleifbandaggregat entgegenzuwirken. Im Gegensatz zu bisherigen Ansätzen, bei denen Träger zum Verändern des Abstands senkrecht zur Durchlaufebene jeweils zentral über einen einzelnen Aktor verbunden waren, sind beim erfindungsgemäßen Ansatz zwei Aktoren an Enden der Träger vorgesehen. Diese Anordnung ermöglicht eine Bauraumersparnis. Ein minimaler Abstand zwischen den zwei Trägern kann verringert werden. Hierdurch ermöglicht die Vorrichtung gemäß dem zweiten Aspekt der Erfindung einen bauraumsparenden Aufbau des Schleifbandaggregats, insbesondere in einer Richtung senkrecht zur Durchlaufebene.

Die vorliegende Erfindung ermöglicht eine Verwendung der Breitbandtechnologie auch bei Maschinen mit doppelseitiger beziehungsweise beidseitiger Bearbeitung. Das erfindungsgemäße Aggregat baut in einer Richtung senkrecht zur Durchlaufebene kleiner und kann damit auch bei üblichen Arbeitshöhen (Höhen der Durchlaufebene über einer Aufstellfläche der Maschine) unterhalb der Durchlaufebene angeordnet sein. Insbesondere in der Höhe ist das Schleifbandaggregat kompakter ausgebildet. Dies ermöglicht eine Anordnung unterhalb der Durchlaufebene der Werkstücke. Gegebenenfalls vorhandene Vorgaben zur Arbeitshöhe können eingehalten werden. Eine leistungsstarke doppelseitige Bearbeitung von Blechen oder anderen Werkstücken wird ermöglicht.

In einer bevorzugten Ausgestaltung sind die Drehachsen der zwei Umlenkrollen in einer parallel zu einer Durchlaufebene des Werkstücks verlaufenden gemeinsamen Ebene angeordnet. Die gemeinsame Ebene liegt dabei oberhalb oder unterhalb der Durchlaufebene. Durch die Anordnung der beiden Umlenkrollen in einer gemeinsamen Ebene wird eine Bauraumverringerung insbesondere hinsichtlich der Höhe des Aggregats erreicht. Es ergibt sich eine effizient umsetzbare beidseitige Entgratung durch zwei oberhalb beziehungsweise unterhalb einer Durchlaufebene der Werkstücke durch die Blechbearbeitungsmaschine angeordnete Schleifbandaggregate. Es kann eine effiziente Anpassung der Bandspannung erreicht werden. Insbesondere ist es auch möglich, einen radialen Abstand der Umlenkrollen zueinander zu verändern, um eine Bandspannung anzupassen. Ebenfalls ist es möglich, einen Träger zwischen den beiden Umlenkrollen in der gemeinsamen Ebene anzuordnen, um damit einen Abstand zwischen der gemeinsamen Ebene und der Kontaktwalze zu ändern, um die Bandspannung anzupassen.

In einer bevorzugten Ausgestaltung umfasst das Schleifbandaggregat einen ersten Träger und einen zweiten Träger, die im Wesentlichen quer zur Durchlaufrichtung ausgerichtet sind. Der erste Träger ist in festgelegtem Abstand mit einer Lagerung der beiden Umlenkrollen beidseitig verbunden. Der zweite Träger ist in festgelegtem Abstand senkrecht zur Durchlaufebene mit einer Lagerung der Kontaktwalze beidseitig verbunden. Ein Abstand zwischen dem ersten Träger und dem zweiten Träger ist veränderbar. Zudem umfasst das Schleifbandaggregat eine Spannungseinheit zum Einstellen des Abstands zwischen dem ersten Träger und dem zweiten Träger, um eine Spannung des Schleifbands anzupassen. Durch die Anordnung der beiden Träger kann eine einfache Veränderung des Abstands zwischen einer Ebene der Umlenkrollen und der Kontaktwalze ermöglicht werden. Dies ermöglicht eine effiziente Anpassung der Bandspannung. Insbesondere kann eine bauraumeffiziente Anpassung der Bandspannung ermöglicht werden. Ein Einstellen des Abstands über die Spannungseinheit kann dabei pneumatisch oder auch elektromechanisch erfolgen. Insbesondere kann entsprechende Aktorik vorgesehen sein, um den Abstand zu ändern.

In einer bevorzugten Ausgestaltung sind die zwei Träger in einer senkrecht zur Durchlaufrichtung verlaufenden Ebene angeordnet. Die Träger ermöglichen damit durch eine Anpassung ihres Abstands voneinander (in einer Richtung senkrecht zur Durchlaufrichtung) eine Anpassung der Bandspannung. Es ergibt sich eine effiziente Aufbaubarkeit sowie eine bauraumeffiziente Möglichkeit zur Einstellung der Bandspannung.

In einer bevorzugten Ausgestaltung umfasst die Spannungseinheit zwei Aktoren, die jeweils im Bereich von Enden der zwei Träger angeordnet sind, insbesondere zwei Pneumatikzylinder. Es ergibt sich eine effiziente und kompakt realisierbare Anpassung der Bandspannung. Zudem kann durch die Verwendung zweier unabhängig ansteuerbarer Pneumatikzylinder auch Oszillationen entgegengewirkt werden bzw. ein Herausgleiten des Schleifbands verhindert werden, gegebenenfalls unter Verwendung weiterer Sensorik. Eine bauraumeffiziente Anordnung wird ermöglicht.

In einer bevorzugten Ausgestaltung umfasst das Schleifbandaggregat einen Rotationsträger, der zwischen dem zweiten Träger und der Kontaktwalze angeordnet ist und mit dem zweiten Träger um eine senkrecht zur Durchlaufebene verlaufende Zentralachse drehbar verbunden ist. Zudem umfasst das Schleifbandaggregat eine Oszillationseinheit zum Ändern eines Winkels zwischen dem zweiten Träger und dem Rotationsträger. Hierdurch kann einer Oszillation und/oder einem Herausgleiten des Schleifbands entgegengewirkt werden. Die drehbare Zentralachse des Rotationsträgers ermöglicht eine Veränderung eines Winkels zwischen der Umlenkrolle einerseits und der Kontaktwalze andererseits. Dies wiederum bedingt, dass ein Herausgleiten des Schleifbands verhindert werden kann. Durch eine Anpassung des Winkels kann bewirkt werden, dass das Schleifband nicht über die Kontaktwalze und/oder über die Umlenkrolle aus dem Bearbeitungsbereich abgleitet bzw. herausgleitet. Das Schleifband wird möglichst an konstanter Position hinsichtlich der Führung auf Kontaktwalze und Umlenkrollen gehalten. Insbesondere kann es dazu kommen, dass aufgrund von Toleranzen oder auch aufgrund einer Bearbeitung von Blechteilen das Schleifband aus seiner Position bzw. aus seinem Bereich auf der Kontaktwalze und/oder auf der Umlenkrolle herausläuft bzw. abgleitet oder herausgleitet. Dies kann im Extremfall dazu führen, dass das bearbeitete Werkstück oder sogar das Schleifbandaggregat bzw. die Blechbearbeitungsmaschine beschädigt werden. Der vorliegende Aufbau mit Rotationsträger und Oszillationseinheit ermöglicht eine bauraumeffiziente Vermeidung von Oszillationen und/oder abgleitendem Schleifband.

In einer bevorzugten Ausgestaltung umfasst die Oszillationseinheit einen Aktor zum Einstellen der Winkellage, insbesondere einen Pneumatikzylinder. Zudem umfasst die Oszillationseinheit einen ersten Sensor zum Erfassen einer Position des Schleifbands auf der Kontaktwalze oder auf einer Umlenkrolle. Der erste Sensor kann insbesondere eine Lichtschranke zum Erfassen einer binären Information über eine Anwesenheit des Schleifbands in einem Erfassungsbereich umfassen. Der Pneumatikzylinder bzw. eine Zentralachse des Pneumatikzylinders kann vorzugsweise in einer parallel zur Durchlaufebene der Werkstücke verlaufenden Ebene angeordnet sein. In dieser Ebene kann sozusagen ein Verschwenken des zweiten oder dritten Trägers gegenüber dem jeweils anderen Träger erfolgen. Die Winkellage zwischen den beiden Trägern wird durch Verschwenken mindestens eines Trägers verändert. Die Veränderung der Winkellage bedingt, dass das Schleifband in seiner Position auf den Rollen bzw. der Walze beeinflusst wird. Durch eine Echtzeiterfassung dieser Position kann damit eine Steuerung ermöglicht werden. Insbesondere wird ein Herausgleiten erkannt bzw. einem solchen entgegenwirkt. Dabei genügt es vorteilhafterweise bereits, eine Anwesenheit des Schleifbands zu detektieren. Sobald das Schleifband im Erfassungsbereich detektiert wird, bedeutet dies, dass ein Gegensteuern notwendig ist. Das Gegensteuern wird gegebenenfalls über eine entsprechende Ansteuerung des Aktors erreicht. Es ergibt sich ein effizienter Aufbau in geringem Bauraum.

In einer bevorzugten Ausgestaltung umfasst das Schleifbandaggregat einen weiteren Sensor zum Erkennen, ob das Schleifband einen sicheren Bereich verlässt. Insbesondere kann dabei ein Sensor mit einer Lichtschranke verwendet werden. Zudem umfasst das Schleifbandaggregat eine Notabschalteinheit zum Abschalten eines Bandbetriebs des Schleifbands, wenn erkannt wird, dass das Schleifband den sicheren Bereich verlässt. Es genügt dabei insbesondere bereits, eine Anwesenheit des Schleifbands in einem Bereich zu detektieren, der nur erreicht wird, wenn es zu einer Fehlfunktion kommt. Wenn dieser Bereich erreicht wird und das Schleifband insoweit den Bereich eines sicheren Betriebs verlassen hat, kann eine Notabschaltung ausgelöst werden. Diese verhindert eine Beschädigung des Werkstücks, des Schleifbands sowie der Blechbearbeitungsmaschine. Durch die Notabschalteinheit wird insoweit die Sicherheit weiter verbessert.

In einer bevorzugten Ausgestaltung umfasst das Schleifbandaggregat eine Lagerung der Umlenkrollen, die zum Anpassen einer relativen Ausrichtung und/oder eines Abstands der Umlenkrollen ausgebildet ist. Zudem umfasst das Schleifbandaggregat eine Ausrichteinheit zum Anpassen der relativen Ausrichtung und/oder des Abstands der Umlenkrollen, um eine Spannung des Schleifbands anzupassen und/oder einer Oszillation des Schleifbands entgegenzuwirken. Durch die Veränderung der Ausrichtung der Umlenkrollen gegenübereinander und/oder des Abstands der Umlenkrollen voneinander kann Einfluss auf das Schleifband ausgeübt werden. Insbesondere kann eine Bandspannung angepasst werden oder auch eine Oszillation des Schleifbands verhindert werden bzw. einem Herausgleiten des Schleifbands aus seiner Betriebsposition entgegengewirkt werden. Eine effizient umsetzbare Bereitstellung dieser Funktionen wird ermöglicht. Zudem kann ein sicherer Betrieb des Schleifbandaggregats bzw. der Blechbearbeitungsmaschine sichergestellt werden.

In einer bevorzugten Ausführungsform der Blechbearbeitungsmaschine umfasst die Blechbearbeitungsmaschine ein weiteres Schleifbandaggregat. Das erste Schleifbandaggregat ist zum Schleifen einer Oberseite des Werkstücks oberhalb der Durchlaufebene angeordnet. Das zweite Schleifbandaggregat ist zum Schleifen einer Unterseite des Werkstücks unterhalb der Durchlaufebene angeordnet. Eine beidseitige Blechbearbeitung wird ermöglicht. Zudem wird ein komfortabler Betrieb ermöglicht, da die Arbeitshöhe trotz beidseitiger Bearbeitung vergleichsweise niedrig gehalten werden kann.

In einer bevorzugten Ausgestaltung der Blechbearbeitungsmaschine umfasst diese einen oberen Hauptrahmen, an dem das erste Schleifbandaggregat angeordnet ist, und einen unteren Hauptrahmen, an dem das zweite Schleifbandaggregat angeordnet ist. Zudem umfasst die Blechbearbeitungsmaschine eine Einstelleinheit zum Einstellen eines Abstands zwischen dem oberen Hauptrahmen und dem unteren Hauptrahmen. Die Einstelleinheit umfasst dabei vorzugsweise ein Hubspindelgetriebe. Durch die Verwendung zweier Hauptrahmen kann eine effiziente Einstellung des Abstands zwischen dem oberen Schleifbandaggregat und dem unteren Schleifbandaggregat ermöglicht werden. Der Abstand der Kontaktwalzen der beiden Schleifbandaggregate voneinander in einer Richtung senkrecht zur Durchlaufebene kann eingestellt werden, um so unterschiedlich dicke Werkstücke bearbeiten zu können. Die Einstellung kann dabei auch automatisiert vorgenommen werden, beispielsweise basierend auf entsprechender Sensorik. Der untere Hauptrahmen bzw. das untere Aggregat kann in seiner Höhe über einer Aufstellfläche der Maschine festgelegt sein. Die Einstellung hinsichtlich der Dicke der Werkstücke kann durch eine Anpassung der Position des oberen Hauptrahmens erfolgen. Eine Arbeitshöhe kann vorgegeben und festgelegt werden. Eine komfortable Be- und Entladung durch einen Maschinenführer oder auch einen entsprechend ausgebildeten Roboter wird ermöglicht.

In einer bevorzugten Ausgestaltung umfasst die Blechbearbeitungsmaschine ein oder mehrere Bürstenaggregate, zum Bearbeiten des Werkstücks mit einem Bürstenwerkzeug. Es ergibt sich eine effiziente Entgratung des Werkstücks.

Die Erfindung wird nachfolgend anhand einiger ausgewählter Ausführungsbeispiele im Zusammenhang mit den beiliegenden Zeichnungen näher beschrieben und erläutert. Es zeigen:
- Figur 1: eine schematische Darstellung einer Blechbearbeitungsmaschine nach der vorliegenden Erfindung;
- Figur 2: eine schematische Darstellung des Aufbaus eines erfindungsgemäßen Schleifbandaggregats;
- Figur 3: zwei perspektivische Ansichten eines erfindungsgemäßen Schleifbandaggregats;
- Figur 4: eine schematische Darstellung des Aufbaus einer Ausführungsform eines erfindungsgemäßen Schleifbandaggregats;
- Figur 5: eine schematische Darstellung des Aufbaus einer weiteren Ausführungsform eines erfindungsgemäßen Schleifbandaggregats;
- Figur 6: eine schematische Darstellung der Verwendung von Sensorik an einem erfindungsgemäßen Schleifbandaggregat;
- Figur 7: eine schematische Darstellung der Funktion einer Ausrichteinheit für ein Schleifbandaggregat; und
- Figur 8: eine schematische Darstellung des Aufbaus einer weiteren Ausführungsform eines erfindungsgemäßen Schleifbandaggregats.

In Figur 1 ist schematisch eine erfindungsgemäße Blechbearbeitungsmaschine 10 dargestellt. Die Blechbearbeitungsmaschine 10 umfasst ein Maschinengestell 12, ein Fördermittel 14 sowie zwei an dem Maschinengestell 12 gelagerte Schleifbandaggregate 16a, 16b. Die beispielhaft dargestellte Maschine ermöglicht ein Bearbeiten von relativ dicken Blechteilen aus Stahl oder Edelstahl. Beispielsweise kann es sich bei der Blechbearbeitung der Blechbearbeitungsmaschine 10 um eine Entgratmaschine handeln.

Werkstücke 18 werden mittels des Fördermittels 14, das beispielsweise als Transportband ausgebildet sein kann, entlang einer Durchlaufrichtung 17 (in der Darstellung von links nach rechts) von einem Aufgabebereich 20 zu einem Ausgabebereich 22 gefördert. Beispielsweise kann ein Maschinenbediener die Werkstücke 18 im Aufgabebereich 20 ablegen und ein anderer Maschinenbediener die Werkstücke 18 im Ausgabebereich 22 wieder aufnehmen. Es versteht sich, dass auch eine automatisierte Handhabung der Werkstücke 18 möglich ist. Die Werkstücke durchlaufen die Blechbearbeitungsmaschine 10 in einer Durchlaufebene 19, die im dargestellten Ausführungsbeispiel parallel zum Boden bzw. parallel zu einer Aufstellfläche der Maschine verläuft.

Die Werkstücke 18 passieren beim Durchlaufen mehrere Bearbeitungsstationen. Im dargestellten Ausführungsbeispiel umfassen diese Bearbeitungsstationen eine Schleifstation 24 sowie eine Bürstenstation 26. Zunächst erfolgt an der Schleifstation 24 ein Entgraten. Anschließend erfolgt an der Bürstenstation 26 ein Verrunden der Kanten, um saubere Oberflächen zu erreichen.

In der Schleifstation 24 werden die Werkstücke 18 von oben und unten geschliffen. Ein Schleifen von oben erfolgt durch ein erstes Schleifbandaggregat 16a, ein Schleifen von unten erfolgt durch ein zweites Schleifbandaggregat 16b. Die beiden Schleifbandaggregate 16a, 16b sind dabei oberhalb bzw. unterhalb der Durchlaufebene 19 angeordnet.

In der Bürstenstation 26 sind in entsprechender Weise ein oberes Bürstenaggregat 30a sowie ein unteres Bürstenaggregat 30b vorgesehen, die mittels mehrerer rotierender Schleifbürsten eine bürstende Bearbeitung der Werkstücke 18 ermöglichen. Insbesondere kann dabei eine sogenannte Multirotationsbewegung von Schleifbürsten eingesetzt werden, um eine saubere Oberfläche der Werkstücke 18 zu erreichen.

Um unterschiedlich dicke Werkstücke 18 bearbeiten zu können, sind im dargestellten Ausführungsbeispiel ein oberer Hauptrahmen 32 sowie ein unterer Hauptrahmen 34 vorgesehen, die beide am Maschinengestell 12 angeordnet sind. Am oberen Hauptrahmen 32 sind das erste (obere) Schleifbandaggregat 16a sowie das obere Bürstenaggregat 30a angeordnet. Am unteren Hauptrahmen 34 sind das zweite (untere) Schleifbandaggregat 16b sowie das untere Bürstenaggregat 30b angeordnet. Mittels einer Einstelleinheit 33 kann ein Abstand zwischen dem oberen Hauptrahmen 32 und dem unteren Hauptrahmen 34 verändert werden. Insbesondere ist es dabei vorteilhaft, wenn der obere Hauptrahmen flexibel am Maschinengestell 12 angebracht ist und beispielsweise mittels Pneumatikzylindern oder Hubspindeltrieben verfahrbar gelagert ist und der untere Hauptrahmen 34 im Wesentlichen fest oder lediglich innerhalb geringer Grenzen in seiner Höhe gegenüber dem Maschinengestell 12 verfahrbar ist. Dies ermöglicht das Bereitstellen einer fixen Arbeitshöhe.

In Figur 2 ist der Aufbau eines erfindungsgemäßen Schleifbandaggregats 16 dargestellt. Die Darstellung ist als seitliche Schnittansicht zu verstehen. Das Schleifbandaggregat 16 umfasst ein Schleifband 36, eine Kontaktwalze 38 sowie zwei Umlenkrollen 40a, 40b. Insbesondere durch die Verwendung zweier Umlenkrollen 40a, 40b ergibt sich ein vergleichsweise kompakter Aufbau gegenüber einem herkömmlichen Aufbau mit nur einer Umlenkrolle. Eine minimale Höhe des Aggregats bzw. ein minimaler Abstand zwischen einem Bearbeitungsbereich 42, an dem das Schleifband 36 in Kontakt mit dem Werkstück kommt, und einem Umlenkbereich 44, in dem das Werkstück mittels der Umlenkrollen 40a, 40b umgelenkt wird, wird vermindert. Im Bearbeitungsbereich 42 wird das Schleifband 36 über die Kontaktwalze 38 geführt. Dabei wird ein Kontakt zwischen Schleifband 36 und Werkstück 18 im Bearbeitungsbereich 42 hergestellt und das Werkstück 18 geschliffen.

Im dargestellten Ausführungsbeispiel in Figur 2 ist in Zusammenschau mit Figur 1 erkennbar, dass die Drehachsen der Umlenkrollen 40a, 40b in einer zur Durchlaufebene 19 des Werkstücks 18 verlaufenden gemeinsamen Ebene angeordnet sind. Diese gemeinsame Ebene der Umlenkrollen 40a, 40b kann dabei oberhalb oder unterhalb der Durchlaufebene 19 der Werkstücke 18 liegen, je nachdem, ob das Schleifbandaggregat 16 oberhalb oder unterhalb der Durchlaufebene angeordnet ist und ein Schleifen des Werkstücks 18 von oben oder unten erfolgt.

In Figur 3 ist eine Ausführungsform eines erfindungsgemäßen Schleifbandaggregats 16 in zwei perspektivischen Ansichten gezeigt. Auf der linken Seite ist eine schräge Ansicht gewählt. Auf der rechten Seite ist eine axiale Ansicht in Richtung von Drehachsen der Kontaktwalze 38 bzw. der Umlenkrollen 40a, 40b dargestellt. In beiden Ansichten ist das Schleifband ausgeblendet, um eine übersichtliche Darstellung zu ermöglichen. Üblicherweise sind eine Drehachse der Kontaktwalze 38 sowie Drehachsen der Umlenkrollen 40a, 40b im Betrieb des Schleifbandaggregats 16 in der Blechbearbeitungsmaschine 10 quer zu der Durchlaufrichtung des Werkstücks 18 ausgerichtet. Geringe Abweichungen im Sinne einer Schrägstellung der Kontaktwalze 38 und der Umlenkrollen 40a, 40b gegenüber der Durchlaufrichtung sind aber möglich, beispielsweise um ein besonderes Schliffbild zu erzeugen.

In Figur 4 ist eine Ausführungsform des Schleifbandaggregats 16 schematisch dargestellt. Insbesondere zeigt Figur 4 auf der linken Seite eine frontale Ansicht beziehungsweise einen frontalen Schnitt in einer Ebene senkrecht zur Durchlaufebene und auf der rechten Seite eine seitliche Ansicht bzw. einen axialen Schnitt bezüglich der Drehachsen der Kontaktwalze 38 und der Umlenkrollen 40a, 40b.

Im dargestellten Ausführungsbeispiel umfasst das Schleifbandaggregat 16 einen ersten Träger 46a sowie einen zweiten Träger 46b. Der erste Träger 46a ist in festgelegtem Abstand senkrecht zur Durchlaufebene 19 mit einer Lagerung 48 der beiden Umlenkrollen 40a, 40b beidseitig verbunden. Auf beiden Seiten der Umlenkrollen 40a, 40b ist insoweit eine feste Verbindung zwischen erstem Träger 46a und Lagerung 48 der Umlenkrollen 40a, 40b vorgesehen. Der zweite Träger 46b ist mit einer Lagerung 50 der Kontaktwalze 38 verbunden. Erkennbar ist insbesondere, dass die zwei Träger 46a, 46b in einer im Wesentlichen senkrecht zur Durchlaufrichtung verlaufenden Ebene angeordnet sind. Durch eine Änderung des Abstands zwischen den zwei Trägern 46a, 46b wird ein Abstand zwischen Kontaktwalze 38 und Umlenkrollen 40a, 40b verändert. Die Einstellung bzw. Änderung dieses Abstands ermöglicht eine Anpassung der Spannung des Schleifbands 36. Das Endlosschleifband wird sozusagen durch eine entsprechende Änderung des Abstands zwischen erstem Träger 46a und zweitem Träger 46b im Schleifbandaggregat 16 eingespannt.

Zum Ändern des Abstands zwischen erstem Träger 46a und zweitem Träger 46b ist eine Spannungseinheit 52 vorgesehen. Im dargestellten Ausführungsbeispiel umfasst die Spannungseinheit 52 zwei Aktoren 52a, 52b, die jeweils im Bereich von Enden der zwei Träger 46a, 46b angeordnet sind. Die zwei Aktoren 52a, 52b können insbesondere als Pneumatikzylinder ausgebildet sein und/oder teilweise zwischen den Trägern angeordnet sein. Durch die Aktoren 52a, 52b wird insoweit auf die Enden der beiden Träger eingewirkt, um den Abstand zwischen den Trägern zu verändern. Die beiden Aktoren 52a, 52b werden dabei vorzugsweise gemeinsam angesteuert, um eine Parallelität zwischen den zwei Trägern 46a, 46b auch beim Ändern des Abstands beizubehalten.

In Figur 5 ist eine weitere Ausführungsform eines erfindungsgemäßen Schleifbandaggregats 16 dargestellt. Wie zuvor zeigt die linke Seite eine schematische Darstellung bzw. eine Schnittansicht bezüglich der Durchlaufrichtung und die rechte Seite eine seitliche Ansicht bzw. Schnittansicht quer zur Durchlaufrichtung.

Auch die in der Figur 5 dargestellte Ausführungsform umfasst zwei Träger 46a, 46b. Zusätzlich ist ein Rotationsträger 54 vorgesehen, der senkrecht zur Durchlaufebene 19 zwischen dem zweiten Träger 46b und der Kontaktwalze 38 angeordnet ist. Der Rotationsträger 54 ist ausgehend von der Durchlaufebene 19 zwischen Kontaktwalze 38 und zweiten Träger 46b angeordnet. Der Rotationsträger 54 ist dabei um eine senkrecht zur Durchlaufebene 19 verlaufende Zentralachse 56 drehbar mit dem zweiten Träger 46b verbunden. Im dargestellten Ausführungsbeispiel, ergibt sich die Drehbarkeit durch ein entsprechendes Drehgelenk 58 zwischen Rotationsträger 54 und zweitem Träger 46b.

Auch in der Darstellungsform in Figur 5 ist dabei wie zuvor der Abstand des zweiten Trägers 46b von der Lagerung 50 der Kontaktwalze senkrecht zur Durchlaufebene 19 konstant. In anderen Worten beeinflusst das Drehgelenk 58 bzw. die Rotierbarkeit zwischen zweitem Träger 46b und Rotationsträger 54 nicht den Abstand zwischen zweitem Träger 46b und Rotationsträger 54 in der Richtung senkrecht zur Durchlaufebene 19.

Mittels einer Oszillationseinheit 60 kann ein Winkel zwischen dem zweiten Träger 46b und dem Rotationsträger 54 geändert werden. Die Änderung dieses Winkels entspricht insoweit einer Änderung des Winkels zwischen Kontaktwalze 38 und Umlenkrollen 40a, 40b. Durch eine (minimale) Änderung des Winkels kann einem Herausgleiten bzw. einem Abgleiten des Schleifbands 36 entgegengewirkt werden. Es kann also sichergestellt werden, dass das Schleifband 36 über die Kontaktwalze 38 geführt wird und nicht in Axialrichtung herausläuft. Ein derartiges Herauslaufen oder Abgleiten des Schleifbands 36 kann beispielsweise aufgrund von Materialermüdung, unterschiedlicher Belastung, ungenau positionierten Werkstücken oder anderen Effekten erfolgen. Beispielsweise kann vorgesehen sein, dass ein Herausgleiten detektiert wird und eine entsprechende Ansteuerung der Oszillationseinheit 60 erfolgt, um dem Herausgleiten entgegenzuwirken. Die Oszillationseinheit 60 kann dabei insbesondere einen Pneumatikzylinder umfassen, der eine Kraft auf den Rotationsträger 54 ausübt und beispielsweise in einem Endbereich des Rotationsträgers 54 angeordnet ist. Durch die Oszillationseinheit 60 wird die Winkellage zwischen Kontaktwalze 38 und Umlenkrollen 40a, 40b geringfügig geändert. Insoweit sind die Drehachsen dann nicht mehr zwangsläufig vollständig parallel, sondern weichen geringfügig in ihrer Ausrichtung voneinander ab.

In Figur 6 ist dabei, eine Ausführungsform dargestellt, bei dem ein erster Sensor 62 zum Erfassen einer Position des Schleifbands 36 auf der Kontaktwalze 38 vorgesehen ist. Insbesondere kann dieser erste Sensor 62 dabei eine Lichtschranke bzw. einen Lichttaster umfassen, der eine binäre Information ausgibt, ob das Schleifband 36 in einem Erfassungsbereich ist oder nicht. Wenn das Schleifband 36 den Erfassungsbereich erreicht, kann eine Ansteuerung der Oszillationseinheit 60 erfolgen, um eine entsprechende Anpassung der Winkellage zwischen Kontaktwalze 38 und Umlenkrollen 40a, 40b vorzunehmen. Durch diese Anpassung kann dem Herausgleiten des Schleifbands 36 entgegengewirkt werden. Die Anpassung erfolgt dabei üblicherweise um Bruchteile eines Grads, sodass es lediglich zu geringen Abweichungen in der Parallelität zwischen Drehachsen der Kontaktwalze 38 und der Umlenkrollen 40a, 40b kommt.

Im dargestellten Ausführungsbeispiel in Figur 6 sind zudem zwei weitere Sensoren 64a, 64b vorgesehen. Durch diesen weiteren Sensoren 64a, 64b wird erkannt, ob das Schleifband 36 einen sicheren Bereich verlässt. Die weiteren Sensoren 64a, 64b können dabei eine Lichtschranke bzw. einen Lichttaster umfassen. Wenn der sichere Bereich verlassen wird bzw. ein Bereich erreicht wird, in dem ein sicherer Betrieb des Schleifbandaggregats 16 nicht mehr gewährleistet werden kann, wird über eine Notabschalteinheit 66 eine Notabschaltung des Schleifbandaggregats 16 ausgelöst. Die Notabschalteinheit 66 kann insbesondere auf einen Hauptantrieb (nicht dargestellt) einwirken. Insoweit kann also beispielsweise, wenn durch den ersten Sensor 62 bzw. die Oszillationseinheit 60 kein Gegensteuern mehr erfolgen kann bzw. kein ausreichend schnelles Gegensteuern erfolgt ist, dennoch sichergestellt werden, dass eine Beschädigung der Maschine bzw. des Aggregats vermieden wird.

in Figur 7 ist eine weitere Ausführungsform des erfindungsgemäßen Schleifbandaggregats 16 als schematische Draufsicht im Bereich der Umlenkrollen 40a, 40b gezeigt. Die Ansicht ist insbesondere parallel zur Durchlaufebene gewählt. Es ist möglich, dass eine Lagerung 48 der Umlenkrollen zum Anpassen einer relativen Ausrichtung und/oder eines Abstands der Umlenkrollen 40a, 40b ausgebildet ist. Insbesondere kann die Lagerung 48 dabei eine Ausrichteinheit 68 umfassen, durch die eine Spannung des Schleifbands 36 angepasst werden und/oder einer Oszillation des Schleifbands 36 entgegengewirkt werden. Insbesondere ist es möglich, dass die Ausrichteinheit 68 einen oder zwei Pneumatikzylinder umfasst. Ausreichend ist dabei, einen Pneumatikzylinder auf einer der beiden Seiten der Umlenkrollen 40a, 40b anzuordnen und zum Abstand zwischen den axialen Lagerstellen auf der anderen Seite der Umlenkrollen 40a, 40b konstant beizubehalten. Selbstverständlich sind auch beidseitig angeordnete Aktoren möglich. Die Verwendung einer Lagerung 48 der Umlenkrollen 40a, 40b, die mittels einer Ausrichteinheit 68 zum Anpassen einer relativen Ausrichtung und/oder eines Abstands der Umlenkrollen 40a, 40b ausgebildet ist, ermöglicht dabei eine weitere Option zum Anpassen der Spannung des Schleifbands 36 bzw. zum Entgegenwirken von Oszillationen des Schleifbands 36.

In Figur 8 ist eine Ausführungsform des Schleifbandaggregats 16 dargestellt, bei der lediglich eine einzelne Umlenkrolle 40, jedoch zwei Träger 46a, 46b vorgesehen sind. Der erste Träger 46a ist beidseitig mit der Lagerung 48 der Umlenkrolle verbunden. Der zweite Träger 46b ist in festgelegtem Abstand senkrecht zur Durchlaufebene 19 mit der Lagerung 50 der Kontaktwalze beidseitig verbunden. Im dargestellten Ausführungsbeispiel ist zusätzlich ein (optionaler) Rotationsträger 54 gestrichelt dargestellt. Die Spannungseinheit 52 umfasst zwei Aktoren 52a, 52b, die jeweils im Bereich von Enden der zwei Träger 46a, 46b angeordnet sind. Vorzugsweise können Pneumatikzylinder verwendet werden. Auch in Verbindung mit einer einzelnen Umlenkrolle 40 ergibt sich durch die Aktoren 52a, 52b eine Platzersparnis senkrecht zur Durchlaufebene 19. Es kann Bauraum gespart werden. Dies ermöglicht eine Verwendung eines erfindungsgemäßen Schleifbandaggregats 16 zur beidseitigen Bearbeitung eines Werkstücks 18 in einer Blechbearbeitungsmaschine 10.

In den vorstehend beschriebenen Figuren bezeichnen dieselben Bezugszeichen dieselben Einheiten bzw. Bestandteile. Zur besseren Darstellung wird gegebenenfalls auf Wiederholung verzichtet. Es versteht sich, dass die Darstellungen nicht maßstabsgetreu sind und im Wesentlichen qualitativ zu verstehen sind. Insbesondere sind in einzelnen Darstellungen Bestandteile des Schleifbandaggregats bzw. der Blechbearbeitungsmaschine ausgeblendet, um eine Visualisierung einzelner bzw. relevanter Bestandteile zu ermöglichen.

Die Erfindung wurde anhand der Zeichnungen und der Beschreibung umfassend beschrieben und erklärt. Die Beschreibung und Erklärung sind als Beispiel und nicht einschränkend zu verstehen. Die Erfindung ist nicht auf die offenbarten Ausführungsformen beschränkt. Andere Ausführungsformen oder Variationen ergeben sich für den Fachmann bei der Verwendung der vorliegenden Erfindung sowie bei einer genauen Analyse der Zeichnungen, der Offenbarung und der nachfolgenden Patentansprüche.

In den Patentansprüchen schließen die Wörter "umfassen" und "mit" nicht das Vorhandensein weiterer Elemente oder Schritte aus. Der undefinierte Artikel "ein" oder "eine" schließt nicht das Vorhandensein einer Mehrzahl aus. Ein einzelnes Element oder eine einzelne Einheit kann die Funktionen mehrerer der in den Patentansprüchen genannten Einheiten ausführen. Die bloße Nennung einiger Maßnahmen in mehreren verschiedenen abhängigen Patentansprüchen ist nicht dahingehend zu verstehen, dass eine Kombination dieser Maßnahmen nicht ebenfalls vorteilhaft verwendet werden kann. Bezugszeichen in den Patentansprüchen sind nicht einschränkend zu verstehen.

### Bezugszeichen

- 10: Blechbearbeitungsmaschine
- 12: Maschinengestell
- 14: Fördermittel
- 16: Schleifbandaggregat
- 16a: erstes Schleifbandaggregat
- 16b: zweites Schleifbandaggregat
- 17: Durchlaufrichtung
- 18: Werkstück
- 19: Durchlaufebene
- 20: Aufgabebereich
- 22: Ausgabebereich
- 24: Schleifstation
- 26: Bürstenstation
- 30a: oberes Bürstenaggregat
- 30b: unteres Bürstenaggregat
- 32: oberer Hauptrahmen
- 33: Einstelleinheit
- 34: unterer Hauptrahmen
- 36: Schleifband
- 38: Kontaktwalze
- 40, 40a, 40b: Umlenkrollen
- 42: Bearbeitungsbereich
- 44: Umlenkbereich
- 46a: erster Träger
- 46b: zweiter Träger
- 48: Lagerung der Umlenkrollen
- 50: Lagerung der Kontaktwalze
- 52: Spannungseinheit
- 52a, 52b: Aktoren
- 54: Rotationsträger
- 56: Zentralachse
- 58: Drehgelenk

- 60: Oszillationseinheit
- 62: erster Sensor
- 64a, 64b: weiterer Sensor
- 66: Notabschalteinheit
- 68: Ausrichteinheit

## Patentansprüche

1. Schleifbandaggregat (16, 16a, 16b) für eine Blechbearbeitungsmaschine (10) mit Durchlaufbetrieb, mit:
einem Schleifband (36) zum Schleifen eines die Blechbearbeitungsmaschine durchlaufenden Werkstücks (18);
einer Kontaktwalze (38) zum Kontaktieren des Schleifbands mit dem Werkstück in einem Bearbeitungsbereich (42) und zum Umlenken des Schleifbands, wobei eine Drehachse der Kontaktwalze im Wesentlichen quer zu einer Durchlaufrichtung (17) des Werkstücks ausgerichtet ist; und
zwei Umlenkrollen (40a, 40b) zum Umlenken des Schleifbands außerhalb des Bearbeitungsbereichs, wobei Drehachsen der Umlenkrollen im Wesentlichen quer zur Durchlaufrichtung ausgerichtet sind.

2. Schleifbandaggregat (16, 16a, 16b) nach Anspruch 1, wobei die Drehachsen der zwei Umlenkrollen (40a, 40b) in einer parallel zu einer Durchlaufebene (19) des Werkstücks (18) verlaufenden gemeinsamen Ebene angeordnet sind, die oberhalb oder unterhalb der Durchlaufebene liegt.

3. Schleifbandaggregat (16, 16a, 16b) nach einem der vorstehenden Ansprüche, mit
einem ersten Träger (46a) und einem zweiten Träger (46b), die im Wesentlichen quer zur Durchlaufrichtung (17) ausgerichtet sind, wobei der erste Träger in festgelegtem Abstand mit einer Lagerung (48) der zwei Umlenkrollen (40a, 40b) beidseitig verbunden ist, der zweite Träger in festgelegtem Abstand senkrecht zur Durchlaufebene (19) mit einer Lagerung (50) der Kontaktwalze (38) beidseitig verbunden ist und ein Abstand zwischen dem ersten und dem zweiten Träger veränderbar ist; und
einer Spannungseinheit (52) zum Einstellen des Abstands zwischen dem ersten und dem zweiten Träger, um eine Spannung des Schleifbands (36) anzupassen.

4. Schleifbandaggregat (16, 16a, 16b) nach Anspruch 3, wobei die zwei Träger (46a, 46b) in einer im Wesentlichen senkrecht zur Durchlaufrichtung (17) verlaufenden Ebene angeordnet sind.

5. Schleifbandaggregat (16, 16a, 16b) nach einem der Ansprüche 3 bis 4, wobei die Spannungseinheit (52) zwei Aktoren (52a, 52b) umfasst, die jeweils im Bereich von Enden der zwei Träger (46a, 46b) angeordnet sind, insbesondere zwei Pneumatikzylinder, die vorzugsweise teilweise zwischen den zwei Trägern angeordnet sind.

6. Schleifbandaggregat (16, 16a, 16b) nach einem der Ansprüche 4 bis 5 mit
einem Rotationsträger (54), der zwischen dem zweiten Träger (46b) und der Kontaktwalze (38) angeordnet ist und mit dem zweiten Träger um eine senkrecht zur Durchlaufebene (19) verlaufenden Zentralachse drehbar verbunden ist; und
einer Oszillationseinheit (60) zum Ändern eines Winkels zwischen dem zweiten Träger (46b) und dem Rotationsträger, um einer Oszillation und/oder einem Herausgleiten des Schleifbands (36) entgegenzuwirken.

7. Schleifbandaggregat (16, 16a, 16b) nach Anspruch 6, wobei die Oszillationseinheit (60)
einen Aktor zum Einstellen der Winkellage umfasst, insbesondere einen Pneumatikzylinder; und
einen ersten Sensor (62) zum Erfassen einer Position des Schleifbands (36) auf der Kontaktwalze (38) oder auf einer Umlenkrolle umfasst, insbesondere einen ersten Sensor mit einer Lichtschranke zum Erfassen einer binären Information über eine Anwesenheit des Schleifbands in einem Erfassungsbereich.

8. Schleifbandaggregat (16, 16a, 16b) nach einem der vorstehenden Ansprüche, mit
einem weiteren Sensor (64a, 64b) zum Erkennen, ob das Schleifband (36) einen sicheren Bereich verlässt, insbesondere einen weiteren Sensor mit einer Lichtschranke; und
einer Notabschalteinheit (66) zum Abschalten eines Bandantriebs des Schleifbands, wenn erkannt wird, dass das Schleifband den sicheren Bereich verlässt.

9. Schleifbandaggregat (16, 16a, 16b) nach einem der vorstehenden Ansprüche, mit
einer Lagerung (48) der Umlenkrollen (40a, 40b), die zum Anpassen einer relativen Ausrichtung und/oder eines Abstands der Umlenkrollen voneinander ausgebildet ist; und
einer Ausrichteinheit (68) zum Anpassen der relativen Ausrichtung und/oder des Abstands der Umlenkrollen voneinander, um eine Spannung des Schleifbands (36) anzupassen und/oder einer Oszillation des Schleifbands entgegenzuwirken.

10. Schleifbandaggregat (16, 16a, 16b) für eine Blechbearbeitungsmaschine (10) mit Durchlaufbetrieb, mit:
einem Schleifband (36) zum Schleifen eines die Blechbearbeitungsmaschine durchlaufenden Werkstücks (18);
einer Kontaktwalze (38) zum Kontaktieren des Schleifbands mit dem Werkstück in einem Bearbeitungsbereich (42) und zum Umlenken des Schleifbands, wobei eine Drehachse der Kontaktwalze im Wesentlichen quer zu einer Durchlaufrichtung (17) des Werkstücks ausgerichtet ist;
einer Umlenkrolle (40) zum Umlenken des Schleifbands außerhalb des Bearbeitungsbereichs, wobei eine Drehachse der Umlenkrolle im Wesentlichen quer zur Durchlaufrichtung ausgerichtet ist;
einem ersten Träger (46a) und einem zweiten Träger (46b), die im Wesentlichen quer zur Durchlaufrichtung ausgerichtet sind, wobei der erste Träger in festgelegtem Abstand mit einer Lagerung (48) der Umlenkrolle beidseitig verbunden ist, der zweite Träger in festgelegtem Abstand mit einer Lagerung (50) der Kontaktwalze beidseitig verbunden ist und ein Abstand zwischen dem ersten und dem zweiten Träger veränderbar ist;
einer Spannungseinheit (52) zum Einstellen des Abstands zwischen dem ersten und dem zweiten Träger, um eine Spannung des Schleifbands anzupassen, wobei die Spannungseinheit zwei Aktoren (52a, 52b) umfasst, die jeweils im Bereich von Enden der zwei Träger angeordnet sind, vorzugsweise jeweils teilweise zwischen den zwei Trägern;
einem Rotationsträger (54), der zwischen dem zweiten Träger und der Kontaktwalze (38) angeordnet ist und mit dem zweiten Träger um eine senkrecht zur Durchlaufrichtung (17) verlaufende Zentralachse drehbar verbunden ist; und
einer Oszillationseinheit (60) zum Ändern eines Winkels zwischen dem zweiten Träger und dem Rotationsträger, um einer Oszillation und/oder einem Herausgleiten des Schleifbands entgegenzuwirken.

11. Blechbearbeitungsmaschine (10) mit
einem Maschinengestell (12);
einem Fördermittel (14) zum Fördern von Werkstücken (18) durch die Blechbearbeitungsmaschine entlang der Durchlaufrichtung (17) in einer Durchlaufebene (19) von einem Aufgabebereich (20) zu einem Ausgabebereich (22); und
einem an dem Maschinengestell gelagerten Schleifbandaggregat (16, 16a, 16b) nach einem der vorstehenden Ansprüche.

12. Blechbearbeitungsmaschine (10) nach Anspruch 11, mit
einem weiteren Schleifbandaggregat (16, 16a, 16b), wobei
ein erstes Schleifbandaggregat (16a) zum Schleifen einer Oberseite des Werkstücks (18) oberhalb der Durchlaufebene (19) angeordnet ist und ein zweites Schleifbandaggregat (16b) zum Schleifen einer Unterseite des Werkstücks unterhalb der Durchlaufebene angeordnet ist.

13. Blechbearbeitungsmaschine (10) nach Anspruch 12, mit
einem oberen Hauptrahmen (32), an dem das erste Schleifbandaggregat (16a) angeordnet ist; und einem unteren Hauptrahmen (34), an dem das zweite Schleifbandaggregat (16b) angeordnet ist; und
einer Einstelleinheit (33) zum Einstellen eines Abstands zwischen dem oberen Hauptrahmen und dem unteren Hauptrahmen.

14. Blechbearbeitungsmaschine (10) nach Anspruch 13, wobei die Einstelleinheit (33) ein Hubspindelgetriebe umfasst.

15. Blechbearbeitungsmaschine (10) nach einem der Ansprüche 11 bis 14, mit einem oder mehreren Bürstenaggregaten (30a, 30b) zum Bearbeiten des Werkstücks (18) mit einem Bürstenwerkzeug.
